# EUROPÄISCHE PATENTSCHRIFT

(11) **EP 1 380 728 B1**
(45) Veröffentlichungstag und Bekanntmachung des Hinweises auf die Patenterteilung: **06.04.2005**
(21) Anmeldenummer: 02450157.9
(22) Anmeldetag: 12.07.2002
(51) Int. Cl.: F01L 13/00, F01L 1/14

(54) **Ventiltriebseinrichtung**
Valve drive arrangement
Dispositif de commande de soupape

(43) Veröffentlichungstag der Anmeldung: 14.01.2004
(73) Patentinhaber: AVL List GmbH, 8020 Graz (AT)
(72) Erfinder: Seltenhammer, Christian, Dipl.-Ing., 8051 Graz (AT)
(74) Vertreter: Babeluk, Michael, Dipl.-Ing.

(56) Entgegenhaltungen:
- FR-A- 2 676 501
- US-A1- 2001 013 325
- US-B1- 6 293 239
- PATENT ABSTRACTS OF JAPAN vol. 009, no. 330 (M-442), 25. Dezember 1985 (1985-12-25) & JP 60 162004 A (MITSUBISHI JIDOSHA KOGYO KK), 23. August 1985 (1985-08-23)

## Beschreibung

Die Erfindung betrifft eine Ventiltriebseinrichtung für zumindest ein Hubventil für eine Brennkraftmaschine, wobei der Hubweg des Hubventils variabel einstellbar ist, mit einer Nockenwelle mit zumindest einem Nocken, welcher auf einen Ventilschaft des Hubventiles in Öffnungsrichtung entgegen einer vorzugsweise durch eine erste Ventilfeder gebildeten Schließkraft einwirkt.

Es sind zahlreiche Ventiltriebsmechanismen bekannt, mit welchem der Ventilhub eines Gaswechselventiles einer Brennkraftmaschine verändert werden kann.

Die US 5,365,895 A offenbart einen variablen Ventilhubmechanismus für eine Brennkraftmaschine, bei der durch Veränderung der Lage der Hebelachse ein variabler Ventilhub erzielt wird. Auch bei der US 4,714,057 A, der US 4,724,822 A, der US 4,986,227 A, der US 4,638,773 A, der US 4,397,270 A oder der US 3,413,965 A erfolgt die Veränderung des Ventilhubes durch Verändern der Drehachse des Ventilbetätigungshebels. Nachteilig ist, dass in den meisten Fällen ein relativ platzaufwendiger und aus vielen Teilen bestehender Verstellmechanismus für die Drehachse zur Verfügung gestellt werden muss.

US2001/0013325 A beschreibt eine Ventiltriebseinrichtung gemäß dem Oberbegriff des Anspruchs 1.

Aufgabe der vorliegenden Erfindung ist es, auf möglichst einfache Weise eine platzsparende und aus wenigen Einzelteilen bestehende variable Ventiltriebseinrichtung zu schaffen.

Erfindungsgemäß wird dies dadurch erreicht, dass ein elastisches Übertragungsglied im Wirkweg zwischen Nocken und Ventilschaft angeordnet ist und dass ein verstellbares Hubbegrenzungselement vorgesehen ist, entgegen der Öffnungskraft des Nockens auf den Ventilstößel oder das Übertragungsglied einwirken kann, wobei in zumindest einer Aktivierungsposition das Hubbegrenzungselement den Öffnungsweg des Hubventiles unter elastischer Formänderung des Übertragungsgliedes auf einen vordefinierten Wert begrenzt.

Zum Unterschied zu bekannten Ventiltriebseinrichtungen für variablen Ventilhub wird nicht die Lage einer Drehachse eines Ventilbetätigungshebels verändert, sondern ein elastisches Übertragungsglied im Wirkweg zwischen dem Nocken und dem Ventilschaft, sowie ein Hubbegrenzungselement vorgesehen, welches den Öffnungsweg des Hubventils in einer vordefinierten Weise begrenzt und ein weiteres Öffnen verhindert, wobei das elastische Übertragungsglied über den restlichen Hubbereich des Nockens einfedert. Das elastische Übertragungsglied weist dabei Vorteilhafterweise eine vorzugsweise durch eine Druckfeder gebildete zweite Ventilfeder mit einer größeren Federsteifigkeit als die erste Ventilfeder auf.

Die Hubbegrenzungseinrichtung kann als Schieber, als einarmiger oder als zweiarmiger Hebel ausgebildet sein.

In einer besonders einfachen Ausführungsvariante der Erfindung ist vorgesehen, dass eine vorzugsweise durch einen Exzenter gebildete Aktivierungseinrichtung auf das Hubbegrenzungselement im Sinne einer Hubbegrenzung einwirkt. Durch einfaches Verdrehen des Exzenters wird das Hubbegrenzungselement in eine Aktivierungsposition gebracht, in welcher es ab einem bestimmten Ventilhub ein weiteres Öffnen des Hubventiles begrenzt.

Vorzugsweise ist dabei vorgesehen, dass das Hubbegrenzungselement einen vorzugsweise hülsenförmigen Anschlagteil aufweist, welcher in zumindest einer Aktivierungsposition auf den Ventilschaft oder auf das Übertragungsglied entgegen der Öffnungsrichtung des Hubventiles im Sinne einer Hubbegrenzung einwirkt.

Um ein hartes Aufschlagen des Anschlagteiles am Übertragungsglied oder einem Teller des Ventilschaftes zu vermeiden, ist es besonders vorteilhaft, wenn das Hubbegrenzungselement einen Dämpfungskörper aufweist, welcher vorzugsweise zwischen dem Anschlagteil und dem Schieber oder Hebel angeordnet ist. Der Dämpfungskörper kann dabei vorzugsweise durch mindestens eine Tellerfeder gebildet sein.

Alternativ zu einer rein mechanischen Betätigung des Hubbegrenzungselementes durch Verdrehen eines Exzenters kann auch eine hydraulische, pneumatische oder elektrische Betätigungseinrichtung vorgesehen sein.

Die Erfindung wird im Folgenden anhand der Figuren näher erläutert. Es zeigen:
- Fig. 1: die erfindungsgemäße Ventiltriebeinrichtung im deaktivierten Zustand in einer ersten Ausführungsvariante;
- Fig. 2: diese Ventiltriebeinrichtung im aktivierten Zustand bei geringfügig geöffnetem Hubventil;
- Fig. 3: eine erfindungsgemäße Ventiltriebseinrichtung in einer zweiten Ausführungsvariante;
- Fig. 4: eine erfindungsgemäße Ventiltriebseinrichtung in einer dritten Ausführungsvariante und
- Fig. 5 und 6: Diagramme zur Erklärung der Wirkungsweise der Erfindung.
Funktionsgleiche Bauteile sind mit gleichen Bezugszeichen versehen.

Die Ventiltriebseinrichtung 1 für zumindest ein Hubventil 2 einer Brennkraftmaschine weist eine Nockenwelle 3 mit zumindest einem Nocken 4 auf, welcher über ein elastisches Übertragungsglied 5 auf den Ventilschaft 6 des Hubventiles 2 in Öffnungsrichtung entgegen der Schließkraft einer ersten Ventilfeder 7 einwirkt.

Das Übertragungsglied 5 weist innerhalb zweier napfartiger Kolben 8, 9 eine zweite Ventilfeder 20 auf, welche als Druckfeder ausgebildet ist und die beiden Kolben 8, 9 auseinander drückt. Der erste Kolben 8 ist dabei in einem Führungszylinder 10 des Zylindergehäuses 11, der zweite Kolben 9 innerhalb des ersten Kolbens 8 verschiebbar gelagert, wobei der zweite Kolben 9 durch einen Sicherungsring 12 innerhalb des ersten Kolbens 8 gehalten wird.

Zur variablen Begrenzung des Ventilhubes des Hubventiles 2 ist ein Hubbegrenzungselement 13 vorgesehen, welches im aktivierten Zustand in den Ausführungsbeispielen auf den zweiten Kolben 9 entgegen der Öffnungsbewegung einwirkt. Es ist auch denkbar, dass das Hubbegrenzungselement 13 direkt auf den Ventilschaft 6 einwirkt.

Das Hubbegrenzungselement 13 weist im Kontaktbereich mit dem elastischen Übertragungsglied 5 einen durch eine Hülse oder dergleichen gebildeten Anschlagteil 14 auf, welcher in einer Ausnehmung 15 - beispielsweise eine Bohrung oder einen Schlitz - des Hubbegrenzungselementes 13 angeordnet ist. Der Anschlagteil 14 ist als Hohlkörper oder als im Querschnitt U-förmiger Körper ausgebildet und umfasst zumindest teilweise den Ventilschaft 6. Auf der dem Übertragungsglied zugewandten Seite des Hubbegrenzungselementes 13 ist zwischen dem Hubbegrenzungselement 13 und dem Anschlagteil 14 ein durch zwei Tellerfedern 16 gebildeter Dämpfungsteil angeordnet. Dieser Dämpfungsteil verhindert ein zu hartes Aufschlagen des Anschlagteiles 14 am zweiten Kolben 9 des Übertragungsgliedes 5.

In der in den Fig. 1 und 2 dargestellten Ausführungsvariante ist das Hubbegrenzungselement 13 durch einen zweiarmigen Hebel 13a gebildet, der um eine Achse 25 schwenkbar ist und auf welchen eine durch einen Exzenter 17 gebildete Betätigungseinrichtung 18 einwirkt. Fig. 3 zeigt eine Ausführungsvariante, bei der das Hubbegrenzungselement 13 durch einen einarmigen Hebel 13b gebildet ist. Die Betätigungseinrichtung 18 ist dabei auf der dem Ventilteller 2a des Hubventiles 2 zugewandten Seite des Hubbegrenzungselementes 13 angeordnet. Der Hebel 13a, 13b muss in jedem Fall sehr biegesteif aufgeführt sein.

Fig. 4 zeigt eine dritte Ausführungsvariante, bei der das Hubbegrenzungselement 13 ebenfalls als einarmiger Hebel 13c ausgeführt ist. Der Exzenter 17 der Betätigungseinrichtung 18 greift dabei in ein Pleuelauge 19 des einarmigen Hebels 13c ein.

Fig. 1 zeigt die Ventiltriebseinrichtung 1 bei deaktiviertem Hubbegrenzungselement 13. Der Exzenter 17 befindet sich dabei in seiner Ruheposition. Der Nocken 4 der Nockenwelle 3 wirkt über das elastische Übertragungsglied 5 auf dem Ventilschaft 6 ein. Da die zweite Ventilfeder 20 mit wesentlich größerer Federsteifigkeit ausgebildet ist als die erste Ventilfeder 7, wird - bei deaktiviertem Hubbegrenzungselement 13 - die zweite Ventilfeder 20 nicht ausgelenkt, so dass der durch den Nocken 4 vorbestimmte maximale Ventilhub ungemindert auf das Hubventil 2 übertragen wird.

Mit 26 ist der nur teilweise dargestellte Zylinderkopf der Brennkraftmaschine bezeichnet, in dem ein Ventilsitzring 27 angeordnet ist, der mit dem Ventilteller 2a zusammenwirkt.

Fig. 2 zeigt die Ventiltriebseinrichtung 1 mit aktiviertem Hubbegrenzungselement 13. Der Exzenter 17 ist dabei in eine Aktivierungsstellung verdreht, so dass der Hebel 13a um eine Wegstrecke he ausgelenkt wird. Der Anschlagteil 14 wird dadurch in Richtung des Übertragungsgliedes 5 gedrückt. Dabei wirkt der Nocken 4 der Nockenwelle 3 gleichzeitig auf den ersten Kolben 8 ein und verschiebt diesen um eine Wegstrecke hₙ. Da der zweite Kolben 9 vom Anschlagteil 14 des Hubbegrenzungselementes 13 am weiteren Auslenken gehindert wird, wird die zweite Ventilfeder 20 zusammengedrückt und die Hubbewegung zufolge des Nockens 4 zumindest teilweise vom Übertragungsglied 5 aufgenommen. Durch das Einfedern der zweiten Ventilfeder 20 wird somit ab einem durch die Stellung des Hubbegrenzungselementes 13 definierten maximalen Hub die nockenbedingte Hubbewegung nicht mehr auf das Hubventil 2 übertragen, so dass sich für den tatsächlichen Ventilhub hᵥ die folgende Gleichung (1) ergibt,${\text{h}}_{\text{v}} {\text{= min (h}}_{\text{n}} {\text{, h}}_{\text{0}} {\text{- h}}_{\text{e}} \text{/x)}$ wobei hₙ den momentanen Nockenhub bedeutet, h₀ den Abstand des Anschlagteils 14 vom Kolben 9 in der Ausgangsstellung, d.h. bei nicht aktiviertem Hubbegrenzungselement 13, hₑ den momentanen Exzenterhub und x das Verhältnis der Hebelarme des Hebels 13a.

Der tatsächliche Ventilhub hᵥ entspricht also so lange dem momentanen Nockenhub hₙ als dieser kleiner ist als der Weg h₀ - hₑ/x, der von dem Hubbegrenzungselement 13 freigegeben wird.

In dem Diagramm von Fig. 5 ist der Ventilhub h über dem Kurbelwinkel KW aufgetragen. Die ausgezogene Linie 30 zeigt den Ventilhub bei nicht aktiviertem Hubbegrenzungselement 13. Mit unterbrochenen Linien 31, 32, 33 ist der Verlauf des Ventilhubs h dargestellt, wenn Hubbegrenzungselement 13 mäßig, mittel oder stark aktiviert ist.

Das Diagramm von Fig. 6 entspricht dem von Fig. 5 mit dem Unterschied, dass mit 30a und 30b der Ventilhub h für eine durch eine Verdrehung der Nockenwelle 3 bewirkte Verstellung der Phasenlage im Sinn des Doppelpfeils 34 dargestellt ist. Die Niveaus der Linien 31, 32, und 33 werden dadurch nicht verändert.

Die beschriebene Ventiltriebseinrichtung 1 ermöglicht auf sehr platzsparende und einfache Weise mit sehr wenigen Einzelteilen eine variable Ventilhubbegrenzung.

## Patentansprüche

1. Ventiltriebseinrichtung (1) für zumindest ein Hubventil (2) für eine Brennkraftmaschine, wobei der Hubweg des Hubventils (2) variabel einstellbar ist, mit einer Nockenwelle (3) mit zumindest einem Nocken (4), welcher auf einen Ventilschaft (6) des Hubventiles (2) in Öffnungsrichtung entgegen einer vorzugsweise durch eine erste Ventilfeder (7) gebildeten Schließkraft einwirkt, wobei ein elastisches Übertragungsglied (5) im Wirkweg zwischen dem Nocken (4) und dem Ventilschaft (6) angeordnet ist, **dadurch gekennzeichnet, dass** ein verstellbares Hubbegrenzungselement (13) vorgesehen ist, welches entgegen der Öffnungskraft des Nockens (4) auf den Ventilstößel (6) oder das Übertragungsglied (5) einwirken kann, wobei in zumindest einer Aktivierungsposition das Hubbegrenzungselement (13) den Öffnungsweg des Hubventiles (2) unter elastischer Formänderung des Übertragungsgliedes (5) auf einen vordefinierten Wert begrenzt.

2. Ventiltriebseinrichtung (1) nach Anspruch 1, **dadurch gekennzeichnet, dass** das Übertragungsglied eine, vorzugsweise durch eine Druckfeder gebildete, zweite Ventilfeder (20) aufweist, welche eine größere Federsteifigkeit aufweist als die erste Ventilfeder (7).

3. Ventiltriebseinrichtung (1) nach Anspruch 1 oder 2, **dadurch gekennzeichnet, dass** das Hubbegrenzungselement (13) als Schieber ausgebildet ist.

4. Ventiltriebseinrichtung (1) nach einem der Ansprüche 1 bis 3, **dadurch gekennzeichnet, dass** das Hubbegrenzungselement (13) als einarmiger- oder zweiarmiger Hebel (13a, 13b) ausgebildet ist.

5. Ventiltriebseinrichtung (1) nach einem der Ansprüche 1 bis 4, **dadurch gekennzeichnet, dass** eine vorzugsweise durch einen Exzenter (18) gebildete Aktivierungseinrichtung (17) auf das Hubbegrenzungselement (13) im Sinne einer Hubbegrenzung einwirkt.

6. Ventiltriebseinrichtung (1) nach einem der Ansprüche 1 bis 5, **dadurch gekennzeichnet, dass** das Hubbegrenzungselement (13) einen vorzugsweise hülsenförmigen Anschlagteil (14) aufweist, welcher in zumindest einer Aktivierungsposition auf den Ventilschaft (6) oder auf das Übertragungsglied (5) entgegen der Öffnungsrichtung des Hubventiles (2) im Sinne einer Hubbegrenzung einwirkt.

7. Ventiltriebseinrichtung (1) nach Anspruch 6, **dadurch gekennzeichnet, dass** das Hubbegrenzungselement (13) einen Dämpfungskörper aufweist, welcher vorzugsweise zwischen dem Anschlagteil (14) und dem Schieber (13a, 13b) oder Hebel angeordnet ist.

8. Ventiltriebseinrichtung (1) nach Anspruch 7, **dadurch gekennzeichnet, dass** der Dämpfungskörper durch mindestens eine Tellerfeder (16) gebildet ist.

9. Ventiltriebseinrichtung (1) nach einem der Ansprüche 1 bis 8, **dadurch gekennzeichnet, dass** zusätzlich eine Einrichtung zur Verstellung der Ventilöffnungszeiten vorgesehen ist, die vorzugsweise als Einrichtung zur Phasenverstellung der Nockenwelle (3) ausgebildet ist.

## Claims

1. A valve lift device (1) for at least one stroke valve (2) for an internal combustion engine, with the valve travel of the stroke valve (2) being variably adjustable, with a cam shaft (3) with at least one cam (4) which acts on a valve stem (6) of the stroke valve (2) in the opening direction against a closing force preferably formed by a first valve spring (7), with an elastic transmission member (5) being arranged in the operative path between the cam (4) and the valve stem (6), **characterized in that** an adjustable stroke limiting element (13) is provided which can act against the opening force of the cam (4) on the valve stem (6) or the transmission member (5), with the stroke limiting element (13), in at least one activation position, limiting the opening path of the stroke valve (2) to a predetermined value under elastic change of shape of the transmission member (5).

2. A valve lift device (1) according to claim 1, **characterized in that** the transmission member comprises a second valve spring (20) which is preferably formed by a pressure spring and which has a higher spring rigidity than the first valve spring (7).

3. A valve lift device (1) according to claim 1 or 2, **characterized in that** the stroke limiting element (13) is arranged as a slide.

4. A valve lift device (1) according to one of the claims 1 to 3, **characterized in that** the stroke limiting device (13) is arranged as a single-arm or double-arm lever (13a, 13b).

5. A valve lift device (1) according to one of the claims 1 to 4, **characterized in that** an activation device (17) which is preferably formed by an eccentric (18) acts upon the stroke limiting device (13) within the terms of a stroke limitation.

6. A valve lift device (1) according to one of the claims 1 to 5, **characterized in that** the stroke limiting element (13) comprises a preferably sleeve-like limit stop portion (14) which acts in at least one activation position upon the valve stem (6) on the transmission member (5) against the direction of opening of the stroke valve (2) within the terms of a stroke limitation.

7. A valve lift device (1) according to claim 6, **characterized in that** the stroke limiting element (13) comprises a damping body which is preferably arranged between the limit stop portion (14) and the slide (13a, 13b) or lever.

8. A valve lift device (1) according to claim 7, **characterized in that** the damping body is formed by at least one cup spring (16).

9. A valve lift device (1) according to one of the claims 1 to 8, **characterized in that** in addition a device is provided for adjusting the valve opening times, which device is preferably arranged as a device for phase adjustment of the camshaft (3).

## Revendications

1. Installation de commande de soupape (1) pour au moins une soupape (2) d'un moteur à combustion interne, la course de la soupape (2) étant réglable de manière variable, l'installation comprenant
- un arbre à came (3) comportant au moins une came (4) agissant sur la tige (6) de la soupape (2) dans le sens de l'ouverture contre la force de fermeture développée de préférence par un premier ressort de soupape (7),
- un élément de transmission élastique (5) se trouvant dans le chemin de coopération entre la came (4) et la tige de soupape (6)
**caractérisée par**
un élément réglable de limitation de course (13) qui peut agir contre la force d'ouverture de la came (4) sur la tige (6) de la soupape ou sur l'organe de transmission (5),
et dans au moins une position active de l'élément de limitation de course (13), il limite la course d'ouverture de la soupape (2) à une valeur prédéfinie par changement de forme élastique de l'organe de transmission (5).

2. Installation de commande de soupape (1) selon la revendication 1,
**caractérisée en ce que**
l'organe de transmission comporte un second ressort de soupape (20) notamment un ressort de compression dont la dureté est plus grande que celle du premier ressort de soupape (7).

3. Installation de commande de soupape (1) selon la revendication 1 ou 2,
**caractérisée en ce que**
l'élément de limitation de course (13) est en forme de poussoir.

4. Installation de commande de soupape (1) selon l'une des revendications 1 à 3,
**caractérisée en ce que**
l'élément de limitation de course (13) est un levier à un ou deux bras (13a, 13b).

5. Installation de commande de soupape (1) selon l'une des revendications 1 à 4,
**caractérisée par**
une installation d'activation (17) de préférence sous la forme d'un excentrique (18) agissant sur l'élément de limitation de course (13) dans le sens d'une limitation de la course.

6. Installation de commande de soupape (1) selon l'une des revendications 1 à 5,
**caractérisée en ce que**
l'élément de limitation de course (13) comporte une pièce de butée (14) de préférence en forme de manchon qui, dans au moins une position active, agit sur la tige de soupape (6) ou sur l'organe de transmission (5) contre la direction d'ouverture de la soupape (2) dans le sens d'une limitation de sa course.

7. Installation de commande de soupape (1) selon la revendication 6,
**caractérisée en ce que**
l'élément de limitation de course (13) comporte un organe amortisseur installé de préférence entre la pièce de butée (14) et le tiroir (13a, 13b) ou levier.

8. Installation de commande de soupape (1) selon la revendication 7,
**caractérisée en ce que**
l'organe d'amortissement est formé par au moins un ressort Belleville (16).

9. Installation de commande de soupape (1) selon l'une des revendications 1 à 8,
**caractérisée en ce qu'**
il est prévu en plus une installation pour régler le temps d'ouverture de la soupape, cette installation étant de préférence une installation de réglage de la phase de l'arbre à came (3).
